# EUROPÄISCHE PATENTSCHRIFT

(11) **EP 3 008 292 B1**
(45) Veröffentlichungstag und Bekanntmachung des Hinweises auf die Patenterteilung: **01.08.2018**
(21) Anmeldenummer: 14719804.8
(22) Anmeldetag: 29.04.2014
(51) Int. Cl.: F01D 9/02, F01D 25/12

(54) **ABGASTURBOLADER MIT EINEM RADIAL-AXIAL-TURBINENRAD**
TURBOCHARGER WITH A RADIAL/AXIAL TURBINE WHEEL
TURBOCOMPRESSEUR À GAZ D'ÉCHAPPEMENT AVEC ROUE DE TURBINE RADIALE-AXIALE

(30) Priorität: 13.06.2013 DE 102013210990
(43) Veröffentlichungstag der Anmeldung: 20.04.2016
(73) Patentinhaber: Continental Automotive GmbH, 30165 Hannover (DE)
(72) Erfinder: FÄTH, Holger, 67136 Fußgönheim (DE); HILLER, Marc, 67294 Morschheim (DE); SANDOR, Ivo, 93059 Regensburg (DE)
(86) Internationale Anmeldenummer: PCT/EP2014/058753
(87) Internationale Veröffentlichungsnummer: WO 2014/198453

(56) Entgegenhaltungen:
- WO-A1-2005/119030
- DE-A1-102011 003 424
- JP-A- S58 178 828

## Beschreibung

Die Erfindung betrifft einen Abgasturbolader, welcher ein Radial-Axial-Turbinenrad aufweist.

Aus der DE 10 2009 056 632 A1 ist ein Abgasturbolader bekannt, welcher ein derartiges Radial-Axial-Turbinenrad enthält. Bei diesem bekannten Abgasturbolader weist das Turbinengehäuse ein Leitelement auf, welches wenigstens einen Teil der Rückwand einer geneigten oder schräg ausgebildeten Spirale bildet.

Weiterhin offenbart das Dokument WO 2005/119030 A1 eine Abgasturbine mit einem Turbinengehäuse und ein im Turbinengehäuse angeordnetes Turbinenrad, wobei das Turbinenrad eine Nabe aufweist. Das Turbinengehäuse mit einem gaseintrittsseitigen Gehäuseteil zur Linken des Turbinenrades und dem gasaustrittsseitigen Gehäuseteil bildet zusammen mit der Nabe des Turbinenrades einen Strömungskanal, in welchem im Betrieb des Abgasturboladers heisse Abgase durchströmen. Dabei ist ein Kühlkanal zur Kühlung der Nabe des Turbinenrades im Turbinengehäuse gegenüber einer dem Strömungskanal abgewandten Rückseite der Nabe des Turbinenrades angeordnet.

Die Figur 1 zeigt eine Schnittansicht dieses bekannten Abgasturboladers. In dieser Schnittansicht sind die Zuströmrichtung und die Abströmrichtung des Abgases mit einem Pfeil schematisch und stark vereinfacht dargestellt. Der bekannte Abgasturbolader 1 weist ein Turbinengehäuse 10 mit einer Spirale 16 auf. Innerhalb des Turbinengehäuses 10 ist auf einer Welle 30 ein Radial-Axial-Turbinenrad 12 angeordnet. Die Welle 30 ist in einem Lagergehäuse 20 gelagert. Des Weiteren ist ein Leitelement 24 vorgesehen, bei dem es sich um ein Hitzeschild handelt. Dieses ist derart ausgeführt, dass es eine Rückwand 26 oder einen Teilbereich 28 der Rückwand der Spirale 16 bildet, wobei der Teil der Rückwand oder die Rückwand unter einem Neigungswinkel β in Richtung des Lagergehäuses geneigt ist. Der Bereich des Leitelementes 24, der als Rückwand 26 oder als Teil der Rückwand der Spirale 16 bzw. des Turbinengehäuses 10 ausgebildet ist, bildet mit der Spirale 16 bzw. dem Turbinengehäuse 10 einen im Wesentlichen nahtlosen Übergang, so dass die Strömungsführung des Abgases so wenig wie möglich beeinträchtigt wird. Das Leitelement 24 kann in einem Endbereich 32 an einem Absatz 34 des Lagergehäuses aufgeschoben oder aufgesteckt sein. Des Weiteren weist der bekannte Abgasturbolader ein Zungenelement 14 auf, welches vorzugsweise nahe an die Eintrittskante 18 des Turbinenrades 12 gezogen ist, so dass der Abstand a zwischen dem Zungenelement 14 und der Eintrittskante 18 des Turbinenrades 12 klein ist. Durch die Verwendung des beschriebenen Leitelementes 24 als strömungsführendes Bauteil des Turbinengehäuses kann der axiale Bauraum des Turbinengehäuses kompakt ausgeführt werden. Durch den kleinen Abstand von dem Zungenelement 14 zu der Eintrittskante 18 des Turbinenrades 10 und der vorzugsweise parallelen oder im Wesentlichen parallelen Anordnung von Zungenwinkel und Radeintrittskante ist der Wirkungsgrad des Abgasturboladers erhöht.

Das Hitzeschild 24 des vorstehend beschriebenen Abgasturboladers besteht in der Regel aus Blech. Dies hat den Nachteil, dass das Hitzeschild während der Montage durch Druckeinflüsse und im Betrieb des Abgasturboladers zusätzlich durch thermische Einflüsse Verformungen unterliegt. Diese können die Anströmung des Turbinenrades und damit dessen Thermodynamik negativ beeinflussen. Des Weiteren kann es aufgrund dieser Verformungen zu einer unerwünschten Kollision des Hitzeschildes mit dem Turbinenrad kommen. Ferner kommt es aufgrund der genannten Verformungen zu thermomechanischen Nachteilen in Bezug auf die Funktionalität und die Lebensdauer des Abgasturboladers. Fertigungsbedingt entsteht an der dem Turbinenradrücken nächstgelegenen Stelle des Hitzeschildes ein Eckenradius, der die Anströmung des Turbinenrades und damit die Thermodynamik des Abgasturboladers negativ beeinflusst, da die Abgasströmung nicht sauber ablöst bzw. abreißt. Des Weiteren kommt es in der Praxis zu einer unerwünschten Durchströmung des Hohlraumes zwischen dem Rücken des Turbinenrades und dem Hitzeschild, welche ebenfalls mit Verlusten verbunden ist. Ferner muss aufgrund der genannten, im Betrieb auftretenden temperaturbedingten Verformungen des Hitzeschildes ein vergleichsweise großer Radrückenraum vorgesehen sein. Auch dies führt im Betrieb zu einer starken und ungünstigen Durchströmung mit heißem Abgas.

Die Aufgabe der Erfindung besteht darin, einen mit einem Radial-Axial-Turbinenrad ausgestatteten Abgasturbolader anzugeben, bei dem die vorstehend angegebenen Nachteile nicht auftreten.

Diese Aufgabe wird durch einen Abgasturbolader mit den im Patentanspruch 1 angegebenen Merkmalen gelöst. Vorteilhafte Ausgestaltungen und Weiterbildungen der Erfindung sind in den abhängigen Patentansprüchen angegeben.

Ein Abgasturbolader mit den im Anspruch 1 angegebenen Merkmalen enthält eine eine Drehachse aufweisende Welle, ein in einem Turbinengehäuse angeordnetes und mit der Welle drehfest verbundenes Radial-Axial-Turbinenrad und ein dem Turbinengehäuse benachbartes Lagergehäuse, welches eine dem Turbinengehäuse zugewandte Seitenwand aufweist. Das Radial-Axial-Turbinenrad weist eine Rückwand, mit einer an dem in Radialrichtung äußeren Ende der Rückwand angeordneten Ecke auf, wobei eine Oberseite des Turbinenrades ausgehend von der Ecke der Rückwand schräg in Radialrichtung nach außen verläuft. Dabei bildet ein Teilbereich der dem Turbinengehäuse zugewandten Seitenwand des Lagergehäuses einen Teilbereich der Rückwand des Turbinengehäuses. Der einen Teilbereich der Rückwand des Turbinengehäuses bildende Teilbereich des Lagergehäuses weist zwei Teilabschnitte auf, von denen der erste Teilabschnitt schräg zur Drehachse der Welle in Zuströmrichtung eines in das Turbinengehäuse geleiteten Abgasstromes verläuft und der zweite Teilabschnitt in Radialrichtung zur Drehachse der Welle und parallel zur Rückwand des Turbinenrades verläuft. Die beiden Teilabschnitte sind über eine Abgasströmungsabrisskante des Lagergehäuses miteinander verbunden, wobei die Abgasströmungsabrisskante eine Ecke aufweist, die mit dem zweiten Teilabschnitt über eine Flanke verbunden ist. Dabei schließt der erste Teilabschnitt und die Flanke einen Eckwinkel ein und zwischen dem zweiten Teilabschnitt und der Flanke ist ein gebogener Übergangsbereich vorgesehen. Des Weiteren weist die Oberseite des Turbinenrades, von der Ecke der Abgasströmungsabrisskante in Zuströmrichtung des Abgasstromes, einen Abstand auf und die Flanke verläuft parallel zur Oberseite des Turbinenrades.

Ein derartiger Abgasturbolader benötigt kein Hitzeschild, das sich während der Montage und im Betrieb des Abgasturboladers durch Druckeinflüsse und thermische Einflüsse in unerwünschter Weise verformen könnte. Dies begünstigt die Anströmung des Turbinenrades und verbessert dessen Thermodynamik. Ferner können bei einem Abgasturbolader mit den erfindungsgemäßen Merkmalen in dessen Betrieb keine unerwünschten Kollisionen mit dem sich mit hoher Geschwindigkeit drehenden Turbinenrad auftreten. Dies verbessert die Funktionalität des Abgasturboladers und erhöht dessen Lebensdauer. Ferner kann bei einem Abgasturbolader mit den erfindungsgemäßen Merkmalen der Hohlraum zwischen der Rückwand des Turbinenrades und dem benachbarten Teilabschnitt der Seitenwand des Lagergehäuses, d. h. der Radrückenraum, klein gehalten werden, so dass auch in diesem Bereich ein Auftreten einer unerwünschten Durchströmung mit dem Abgasstrom zumindest stark reduziert werden kann.

Weitere vorteilhafte Eigenschaften der Erfindung ergeben sich aus deren nachfolgender beispielhafter Erläuterung anhand der Figuren 2 - 4. Es zeigt
- Figur 2: eine Schnittansicht eines Teils eines Abgasturboladers gemäß einem Ausführungsbeispiel für die Erfindung,
- Figur 3: eine Skizze zur Veranschaulichung der Anströmung des Turbinenrades mit dem Abgasstrom und
- Figur 4: eine vergrößerte Darstellung des Detail Z von Figur 3.

Die Figur 2 zeigt eine Schnittansicht eines Teils eines Abgasturboladers gemäß einem Ausführungsbeispiel für die Erfindung. Dieser Abgasturbolader weist ein Turbinengehäuse 10 mit einer Spirale 16 auf, welche einen Zuströmbereich 17 für den Abgasstrom umschließt. Innerhalb des Turbinengehäuses 10 ist auf einer Welle 30 ein mit der Welle drehfest verbundenes Radial-Axial-Turbinenrad 12 angeordnet. Die Welle 30 ist in einem Lagergehäuse 20 gelagert, welches dem Turbinengehäuse 10 benachbart ist. Das Lagergehäuse 20 weist eine dem Turbinengehäuse 10 zugewandte Seitenwand auf. Das Turbinenrad 12 hat eine Rückwand 13 und eine Oberseite OS.

Ein Teilbereich der dem Turbinengehäuse zugewandten Seitenwand des Lagergehäuses bildet einen Teilbereich der Rückwand des Turbinengehäuses. Der einen Teilbereich der Rückwand des Turbinengehäuses bildende Teilbereich des Lagergehäuses weist zwei Teilabschnitte TA1 und TA2 auf. Der erste Teilabschnitt TA1 verläuft schräg zur Drehachse 30a der Welle 30 in Zuströmrichtung ZR des in das Turbinengehäuse geleiteten heißen Abgasstromes . Der zweite Teilabschnitt TA2 verläuft in Radialrichtung R zur Drehachse 30a der Welle 30 und auch parallel zur Rückwand 13 des Turbinenrades 12. Die beiden Teilabschnitte TA1 und TA2 sind über eine Abgasströmungsabrisskante 35 des Lagergehäuses 20 miteinander verbunden. Zwischen der Rückwand 13 des Turbinenrades 12 und dem parallel dazu verlaufenden zweiten Teilabschnitt TA2 befindet sich der Radrückenraum 29.

Innerhalb des Lagergehäuses 20 ist ein Wasserkern 36 angeordnet, welcher der Abgasströmungsabrisskante 35 benachbart ist. Dies bewirkt in vorteilhafter Weise, dass im Betrieb des Abgasturboladers der Bereich der Abgasströmungsabrisskante 35 durch einen durch den Wasserkern 36 geleiteten Wasserstrom gekühlt wird.

Des Weiteren ist die dem Turbinengehäuse zugewandte Seitenwand des Lagergehäuses im Bereich des ersten Teilabschnittes TA1 und des zweiten Teilabschnittes TA2 mit einer Schutzschicht überzogen. Diese Schutzschicht besteht bevorzugt aus einem hochtemperatur-, oxidations- und korrosionsbeständigen Material, beispielsweise Nickel. Aufgrund dieser Schutzschicht sind die genannten Teilabschnitte TA1 und TA2 und insbesondere auch die die beiden Teilabschnitte verbindende Abgasströmungsabrisskante 35 des Lagergehäuses gegen die im Betrieb des Abgasturboladers in diesen Bereichen auftretenden hohen Temperaturen geschützt, so dass die Wahrscheinlichkeit einer Deformation dieser Bereiche reduziert ist.

Des Weiteren sind in der Figur 2 die Axialrichtung A der Drehachse 30a der Welle 30 und die Radialrichtung R der Drehachse 30a der Welle 30 veranschaulicht.

Die am Lagergehäuse 20 vorgesehene Abgasströmungsabrisskante 35 ist derart ausgebildet, dass sie den im Betrieb des Abgasturboladers auftretenden hohen Belastungen standhält und dass die im Bereich dieser Abgasströmungsabrisskante auftretenden Verwirbelungen des zugeführten heißen Abgasstromes klein gehalten werden, so dass der hydrodynamische Wirkungsgrad des Abgasturboladers gesteigert werden kann. Dies wird nachfolgend anhand der Figuren 3 und 4 näher erläutert.

Die Figur 3 zeigt eine Skizze zur Veranschaulichung der Anströmung des Turbinenrades des Abgasturboladers mit dem heißen Abgasstrom. Bei dem dargestellten Ausführungsbeispiel tritt der heiße Abgasstrom in die zwischen der Seitenwand des Lagergehäuses 20 und dem nicht gezeichneten Turbinengehäuse gebildete Düse ein und wird entlang des Teilabschnitts TA1 dem Turbinenrad 12 bzw. dessen Leitschaufeln zugeführt. Dadurch wird das Turbinenrad zusammen mit der Welle 30 in Drehung versetzt, wobei diese Drehung um die Drehachse 30a erfolgt. Das Lagergehäuse 20 weist zwischen dem ersten Teilabschnitt TA1 und dem zweiten Teilabschnitt TA2 eine Abgasströmungsabrisskante 35 auf.

Diese Abgasströmungsabrisskante 35 und das dieser benachbarte Turbinenrad 12 sind derart ausgebildet und relativ zueinander derart angeordnet, dass die im Bereich der Abgasströmungsabrisskante 35 auftretenden Verwirbelungen des Abgasstromes klein gehalten werden und dass die Abgasströmungsabrisskante 35 den im Betrieb des Abgasturboladers auftretenden Belastungen standhält. Dazu trägt auch der in der Nähe der Abgasströmungsabrisskante 35 positionierte Wasserkern 36 bei, durch welchen im Betrieb des Abgasturboladers Kühlwasser geleitet wird, das den Bereich der Abgasströmungsabrisskante 35 kühlt.

Der in der Figur 3 hervorgehobene Teilbereich Z, innerhalb dessen die Abgasströmungsabrisskante 35 und die dieser benachbarten Bestandteile des Turbinenrades 12 enthalten sind, sind in der Figur 4 in vergrößertem Maßstab dargestellt.

Aus der Figur 4 ist ersichtlich, dass das Turbinenrad 12 am in Radialrichtung oberen Ende seiner Rückwand 13 eine Ecke E2 aufweist, von welcher aus die Oberseite OS des Turbinenrades bzw. die Oberseite von dessen Schaufeln schräg, in Bezug auf die Drehachse 30a in Radialrichtung (R) nach außen, also in der Darstellung der Figur 2 nach oben, verläuft. Die Ecke E2 der Rückwand 13 des Turbinenrades 12 weist von einer in Radialrichtung darüber angeordneten Ecke E1 der Abgasströmungsabrisskante 35 des Lagergehäuses 20 in Radialrichtung einen Abstand b auf. Die Oberseite OS des Turbinenrades 12 weist von der Ecke E1 der Abgasströmungsabrisskante 35 des Lagergehäuses in Zuströmrichtung ZR des Abgasstromes einen Abstand c auf. Die Rückwand 13 des Turbinenrades 12 weist von dem parallel zu dieser verlaufenden zweiten Teilabschnitt TA2 einen Abstand a auf. Der erste Teilabschnitt TA1 des Lagergehäuses 20 verläuft ebenfalls in Zuströmrichtung ZR des Abgasstromes, weist relativ zur Radialrichtung R einen Winkel β auf und endet an der Ecke E1 der Abgasströmungsabrisskante 35 des Lagergehäuses.

Zwischen der Ecke E1 der Abgasströmungsabrisskante 35 und dem zweiten Teilabschnitt TA2 ist eine von der Ecke E1 ausgehende Flanke F vorgesehen, welche mit dem zweiten Teilabschnitt TA2 über einen gebogen ausgebildeten Übergangsbereich U verbunden ist. Die Flanke F verläuft parallel zur Oberseite OS des Turbinenrades 12. Der erste Teilabschnitt TA1 und die Flanke F schließen an der Ecke E1 der Abgasströmungsabrisskante 35 einen Eckwinkel α ein.

Der Wasserkern 36, durch welchen im Betrieb des Abgasturboladers Kühlwasser fließt, reicht bis in die unmittelbare Nähe der Abgasströmungsabrisskante 35, so dass diese im Betrieb durch das Kühlwasser gekühlt wird und nicht durch eine Überhitzung zerstört werden kann.

Um eine Überhitzung der Abgasströmungsabrisskante 35 zu verhindern, ist des Weiteren die dem Turbinengehäuse 10 zugewandte Seitenwand des Lagergehäuses 20 im Bereich des ersten Teilabschnittes TA1, des zweiten Teilabschnittes TA2 und der Flanke F mit einer Schutzschicht versehen. Diese Schutzschicht besteht vorzugsweise aus einem hochtemperatur-, oxidations- und korrosionsbeständigen Material, beispielsweise Nickel.

Der Abstand b der Ecke E1 der Abgasströmungsabrisskante 35 von der Ecke E2 des oberen Endbereiches der Rückwand 13 des Turbinenrades 12 in Radialrichtung steht in einem definierten Verhältnis zum in Radialrichtung R gemessenen Durchmesser DTR der Rückwand 13 des Turbinenrades 12. Es gilt vorzugsweise: $0,005 \leq b / DTR \leq 0,025.$

Der Abstand a zwischen der Rückwand 13 des Turbinenrades 12 und dem zweiten Teilabschnitt TA2 steht ebenfalls in einem definierten Verhältnis zum in Radialrichtung gemessenen Durchmesser DTR der Rückwand 13 des Turbinenrades 12. Es gilt auch hier vorzugsweise folgende Beziehung: $0,005 \leq a / DTR \leq 0,025.$

Die Erfindung stellt nach alledem einen Abgasturbolader bereit, welcher mit einem Axial-Radial-Turbinenrad ausgestattet ist, bei welchem die Abgasströmung im Turbinengehäuse ohne Verwendung eines gesonderten Leitelementes durch eine Düse zum Turbinenrad geführt wird. Eine Seitenwand dieser Düse wird von einem ersten Teilabschnitt der dem Turbinengehäuse zugewandten Seitenwand des Lagergehäuses gebildet, welcher in Zuströmrichtung des Abgasstromes verläuft. Die andere Seitenwand der Düse wird von einer Wand des Turbinengehäuses gebildet. Der erste Teilabschnitt TA1 der dem Turbinengehäuse zugewandten Seitenwand des Lagergehäuses ist über eine Abgasströmungsabrisskante 35 mit einem zweiten Teilabschnitt TA2 verbunden, welcher parallel zur Rückwand des Turbinenrades verläuft.

Eine derartige Ausbildung der dem Turbinengehäuse zugewandten Seitenwand des Lagergehäuses schafft die Voraussetzungen dafür, dass die Abgasströmungsabrisskante des Lagergehäuses den im Betrieb des Abgasturboladers auftretenden hohen Belastungen standhält, so dass der thermodynamische Wirkungsgrad des Abgasturboladers gesteigert werden kann. Werden zusätzlich zu dieser Ausgestaltung der dem Turbinengehäuse zugewandten Seitenwand des Lagergehäuses eine oder mehrere der in den abhängigen Ansprüchen angegebenen Merkmale eingesetzt, dann wird die Funktionalität des Abgasturboladers im Betrieb weiter erhöht. Dazu tragen insbesondere die Formgebung des Lagergehäuses im Bereich der Abgasströmungsabrisskante, die Positionierung des Wasserkernes, die Verwendung einer Schutzschicht und die Dimensionierung der oben beschriebenen Abstände a und b bei.

Untersuchungen haben gezeigt, dass die Funktionalität eines Abgasturboladers gemäß der Erfindung im Betrieb auch beim Vorliegen von hohen Abgaseintrittstemperaturen gegeben ist, die größer sind als 1050°C.

## Patentansprüche

1. Abgasturbolader, welcher eine eine Drehachse (30a) aufweisende Welle (30), ein in einem Turbinengehäuse (10) angeordnetes und mit der Welle (30) drehfest verbundenes Radial-Axial-Turbinenrad (12) und ein dem Turbinengehäuse benachbartes Lagergehäuse (20) aufweist, welches eine dem Turbinengehäuse zugewandte Seitenwand enthält, **dadurch gekennzeichnet, dass**
- das Radial-Axial-Turbinenrad (12) eine Rückwand (13) mit einer an dem in Radialrichtung äußeren Ende der Rückwand (13) angeordneten Ecke (E2) aufweist, wobei eine Oberseite (OS) des Turbinenrades ausgehend von der Ecke (E2) der Rückwand (13)schräg in Radialrichtung nach außen verläuft,
- ein Teilbereich der dem Turbinengehäuse zugewandten Seitenwand des Lagergehäuses (20) einen Teilbereich der Rückwand des Turbinengehäuses (10) bildet,
- der einen Teilbereich der Rückwand des Turbinengehäuse bildende Teilbereich des Lagergehäuses zwei Teilabschnitte (TA1, TA2) aufweist, von denen
- der erste Teilabschnitt (TA1) schräg zur Drehachse (30a) der Welle (30) in Zuströmrichtung (ZR) eines in das Turbinengehäuse geleiteten Abgasstromes verläuft,
- der zweite Teilabschnitt (TA2) in Radialrichtung (R) zur Drehachse (30a) der Welle (30) und parallel zur Rückwand (13) des Turbinenrades (12) verläuft und
- die beiden Teilabschnitte (TA1, TA2) über eine Abgasströmungsabrisskante (35) des Lagergehäuses (20) miteinander verbunden sind,
- wobei die Abgasströmungsabrisskante (35) eine Ecke (E1) aufweist, die mit dem zweiten Teilabschnitt (TA2) über eine Flanke (F) verbunden ist, wobei der erste Teilabschnitt (TA1) und die Flanke (F) einen Eckwinkel (α) einschließen und zwischen dem zweiten Teilabschnitt (TA2) und der Flanke (F) ein gebogener Übergangsbereich (U) vorgesehen ist,
- wobei die Oberseite (OS) des Turbinenrades (12) von der Ecke (E1) der Abgasströmungsabrisskante (35) in Zuströmrichtung (ZR) des Abgasstromes einen Abstand (c) aufweist und die Flanke (F) parallel zur Oberseite (OS) des Turbinenrades (12) verläuft.

2. Abgasturbolader nach Anspruch 1, **dadurch gekennzeichnet, dass** der erste Teilabschnitt (TA1) an der Ecke (E1) endet.

3. Abgasturbolader nach Anspruch 2, **dadurch gekennzeichnet, dass** der erste Teilabschnitt (TA1) geradlinig ausgeführt ist.

4. Abgasturbolader nach Anspruch 2, **dadurch gekennzeichnet, dass** der erste Teilabschnitt (TA1) gebogen ausgeführt ist.

5. Abgasturbolader nach einem der Ansprüche 1 bis 5, **dadurch gekennzeichnet, dass** die Rückwand (13) des Turbinenrades (12) in ihrem oberen Endbereich eine Ecke (E2) aufweist, die von der Ecke (E1) der Abgasströmungsabrisskante (35) in Radialrichtung (R) einen ersten Abstand (b) aufweist.

6. Abgasturbolader nach einem der vorhergehenden Ansprüche, **dadurch gekennzeichnet, dass** die Rückwand (13) des Turbinenrades (12) vom zweiten Teilabschnitt (TA2) einen dritten Abstand (a) aufweist.

7. Abgasturbolader nach Anspruch 6, **dadurch gekennzeichnet, dass** das Verhältnis des dritten Abstandes (a) zum Durchmesser (DTR) der Rückwand (13) des Turbinenrades (12) im Bereich zwischen 0,005 und 0,025 liegt.

8. Abgasturbolader nach einem der Ansprüche 5 bis 7, **dadurch gekennzeichnet, dass** das Verhältnis des zweiten Abstandes (b) zum Durchmesser (DTR) der Rückwand (13) des Turbinenrades (12) im Bereich zwischen 0,005 und 0,025 liegt.

9. Abgasturbolader nach einem der vorhergehenden Ansprüche, **dadurch gekennzeichnet, dass** das Lagergehäuse (20) einen Wasserkern (36) aufweist, der der Abgasströmungsabrisskante (35) benachbart angeordnet ist.

10. Abgasturbolader nach einem der Ansprüche 1 - 9, **dadurch gekennzeichnet, dass** die dem Turbinengehäuse (10) zugewandte Seitenwand des Lagergehäuses (20) im Bereich des ersten Teilabschnittes (TA1), des zweiten Teilabschnittes (TA2) und der Flanke (F) mit einer Schutzschicht versehen ist.

11. Abgasturbolader nach Anspruch 10, **dadurch gekennzeichnet, dass** die Schutzschicht aus einem hochtemperatur-, oxidations- und korrosionsbeständigen Material besteht.

## Claims

1. Exhaust-gas turbocharger having a shaft (30) which has an axis of rotation (30a), having a radial-axial turbine wheel (12) which is arranged in a turbine housing (10) and which is connected rotationally conjointly to the shaft (30), and having a bearing housing (20) which is arranged adjacent to the turbine housing and which comprises a side wall facing toward the turbine housing, **characterized in that**
- the radial-axial turbine wheel (12) has a rear wall (13) with a corner (E2) arranged at the outer end of the rear wall (13) in a radial direction, wherein a top side (OS) of the turbine wheel runs obliquely outward in the radial direction proceeding from the corner (E2) of the rear wall (13),
- a sub-region of that side wall of the bearing housing (20) which faces toward the turbine housing forms a sub-region of the rear wall of the turbine housing (10),
- that sub-region of the bearing housing which forms a sub-region of the rear wall of the turbine housing has two sub-portions (TA1, TA2), of which
- the first sub-portion (TA1) runs obliquely with respect to the axis of rotation (30a) of the shaft (30) in the inflow direction (ZR) of an exhaust-gas flow conducted into the turbine housing,
- the second sub-portion (TA2) runs in a radial direction (R) with respect to the axis of rotation (30a) of the shaft (30) and parallel to the rear wall (13) of the turbine wheel (12), and
- the two sub-portions (TA1, TA2) are connected to one another via an exhaust-gas flow separation edge (35) of the bearing housing (20),
- wherein the exhaust-gas flow separation edge (35) has a corner (E1) which is connected to the second sub-portion (TA2) via a flank (F), wherein the first sub-portion (TA1) and the flank (F) enclose a corner angle (α) and a curved transition region (U) is provided between the second sub-portion (TA2) and the flank (F),
- wherein the top side (OS) of the turbine wheel (12) has a spacing (c) to the corner (E1) of the exhaust-gas flow separation edge (35) in the inflow direction (ZR) of the exhaust-gas flow and the flank (F) runs parallel to the top side (OS) of the turbine wheel (12).

2. Exhaust-gas turbocharger according to Claim 1, **characterized in that** the first sub-portion (TA1) ends at the corner (E1).

3. Exhaust-gas turbocharger according to Claim 2, **characterized in that** the first sub-portion (TA1) is of rectilinear form.

4. Exhaust-gas turbocharger according to Claim 2, **characterized in that** the first sub-portion (TA1) is of curved form.

5. Exhaust-gas turbocharger according to one of Claims 1 to 4, **characterized in that** the rear wall (13) of the turbine wheel (12) has, in its upper end region, a corner (E2) which has a first spacing (b) to the corner (E1) of the exhaust-gas flow separation edge (35) in a radial direction (R).

6. Exhaust-gas turbocharger according to one of the preceding claims, **characterized in that** the rear wall (13) of the turbine wheel (12) has a third spacing (a) to the second sub-portion (TA2).

7. Exhaust-gas turbocharger according to Claim 6, **characterized in that** the ratio of the third spacing (a) to the diameter (DTR) of the rear wall (13) of the turbine wheel (12) lies in the range between 0.005 and 0.025.

8. Exhaust-gas turbocharger according to one of Claims 5 to 7, **characterized in that** the ratio of the second spacing (b) to the diameter (DTR) of the rear wall (13) of the turbine wheel (12) lies in the range between 0.005 and 0.025.

9. Exhaust-gas turbocharger according to one of the preceding claims, **characterized in that** the bearing housing (20) has a water core (36) which is arranged adjacent to the exhaust-gas flow separation edge (35).

10. Exhaust-gas turbocharger according to one of Claims 1-9, **characterized in that** that side wall of the bearing housing (20) which faces toward the turbine housing (10) is provided with a protective layer in the region of the first sub-portion (TA1), of the second sub-portion (TA2) and of the flank (F).

11. Exhaust-gas turbocharger according to Claim 10, **characterized in that** the protective layer is composed of a material which is resistant to high temperatures, to oxidation and to corrosion.

## Revendications

1. Turbocompresseur à gaz d'échappement, qui présente un arbre (30) présentant un axe de rotation (30a) une roue de turbine radiale-axiale (12) disposée dans un carter de turbine (10) et connectée de manière solidaire en rotation à l'arbre (30) et un logement de palier (20) adjacent au carter de turbine, qui contient une paroi latérale tournée vers le carter de turbine, **caractérisé en ce que**
- la roue de turbine radiale-axiale (12) présente une paroi arrière (13) avec un coin (E2) disposé au niveau de l'extrémité extérieure dans la direction radiale de la paroi arrière (13), un côté supérieur (OS) de la roue de turbine s'étendant à partir du coin (E2) de la paroi arrière (13) obliquement dans la direction radiale vers l'extérieur,
- une région partielle de la paroi latérale, tournée vers le carter de turbine, du logement de palier (20) formant une région partielle de la paroi arrière du carter de turbine (10),
- la région partielle du logement de palier formant une région partielle de la paroi arrière du carter de turbine présentant deux portions partielles (TA1, TA2), dont
- la première portion partielle (TA1) s'étend obliquement par rapport à l'axe de rotation (30a) de l'arbre (30) dans la direction d'afflux (ZR) d'un flux de gaz d'échappement guidé dans le carter de turbine,
- la deuxième portion partielle (TA2) s'étend dans la direction radiale (R) par rapport à l'axe de rotation (30a) de l'arbre (30) et parallèlement à la paroi arrière (13) de la roue de turbine (12) et
- les deux portions partielles (TA1, TA2) sont connectées l'une à l'autre par le biais d'une arête de décrochage de gaz d'échappement (35) du logement de palier (20),
- l'arête de décrochage de gaz d'échappement (35) présentant un coin (E1) qui est connecté à la deuxième portion partielle (TA2) par le biais d'un flanc (F), la première portion partielle (TA1) et le flanc (F) formant un angle de coin (α) et entre la deuxième portion partielle (TA2) et le flanc (F) étant prévue une région de transition courbe (U),
- le côté supérieur (OS) de la roue de turbine (12) présentant une distance (c) depuis le coin (E1) de l'arête de décrochage de gaz d'échappement (35) dans la direction d'afflux (ZR) du flux de gaz d'échappement et le flanc (F) s'étendant parallèlement au côté supérieur (OS) de la roue de turbine (12) .

2. Turbocompresseur à gaz d'échappement selon la revendication 1, **caractérisé en ce que** la première portion partielle (TA1) se termine au niveau du coin (E1).

3. Turbocompresseur à gaz d'échappement selon la revendication 2, **caractérisé en ce que** la première portion partielle (TA1) est réalisée sous forme rectiligne.

4. Turbocompresseur à gaz d'échappement selon la revendication 2, **caractérisé en ce que** la première portion partielle (TA1) est réalisée sous forme courbe.

5. Turbocompresseur à gaz d'échappement selon l'une quelconque des revendications 1 à 5, **caractérisé en ce que** la paroi arrière (13)de la roue de turbine (12) présente, dans sa région d'extrémité supérieure, un coin (E2) qui présente une première distance (b) depuis le coin (E1) de l'arête de décrochage de gaz d'échappement (35) dans la direction radiale (R) .

6. Turbocompresseur à gaz d'échappement selon l'une quelconque des revendications précédentes, **caractérisé en ce que** la paroi arrière (13)de la roue de turbine (12) présente une troisième distance (a) depuis la deuxième portion partielle (TA2) .

7. Turbocompresseur à gaz d'échappement selon la revendication 6, **caractérisé en ce que** le rapport de la troisième distance (a) au diamètre (DTR) de la paroi arrière (13)de la roue de turbine (12) est compris dans la plage de 0,005 à 0,025.

8. Turbocompresseur à gaz d'échappement selon l'une quelconque des revendications 5 à 7, **caractérisé en ce que** le rapport de la deuxième distance (b) au diamètre (DTR) de la paroi arrière (13) de la roue de turbine (12) est compris dans une plage de 0,005 à 0,025.

9. Turbocompresseur à gaz d'échappement selon l'une quelconque des revendications précédentes, **caractérisé en ce que** le logement de palier (20) présente un noyau d'eau (36) qui est disposé à côté de l'arête de décrochage de gaz d'échappement (35).

10. Turbocompresseur à gaz d'échappement selon l'une quelconque des revendications 1 à 9, **caractérisé en ce que** la paroi latérale du logement de palier (20) tournée vers le carter de turbine (10) est pourvue d'une couche de protection dans la région de la première portion partielle (TA1), de la deuxième portion partielle (TA2) et du flanc (F).

11. Turbocompresseur à gaz d'échappement selon la revendication 10, **caractérisé en ce que** la couche de protection se compose d'un matériau résistant aux hautes températures, à l'oxydation et à la corrosion.
